# EUROPÄISCHE PATENTSCHRIFT

(11) **EP 1 849 622 B1**
(45) Veröffentlichungstag und Bekanntmachung des Hinweises auf die Patenterteilung: **15.06.2011**
(21) Anmeldenummer: 07007059.4
(22) Anmeldetag: 04.04.2007
(51) Int. Cl.: B42F 17/12, A45C 13/02, B65D 77/04, B65D 5/46, B65D 5/42

(54) **Aufbewahrungssystem und Schachteln dafür**
Storage system and boxes therefore
Système de rangement et boîtes correspondantes

(30) Priorität: 24.04.2006 DE 202006006738 U
(43) Veröffentlichungstag der Anmeldung: 31.10.2007
(73) Patentinhaber: Neuland GmbH & Co. KG, 36124 Eichenzell (DE)
(72) Erfinder: Neuland, Guido, 36129 Gersfeld (DE)
(74) Vertreter: Hebing, Norbert

(56) Entgegenhaltungen:
- BE-A- 641 656
- DE-A1- 2 854 205
- DE-U1- 29 710 205
- FR-E- 11 436
- US-A- 3 884 411
- US-B1- 6 343 708

## Beschreibung

Die Erfindung bezieht sich auf ein Aufbewahrungssystem bestehend aus einer Aufnahme mit einem quaderförmigen, von einer Bodenfläche nach unten begrenzten Innenraum und einer Anzahl von Schachteln sowie den weiteren Merkmalen des Oberbegriffs des Anspruches 1.

Eine derartige Aufnahme in Form einer Kiste ist in der US 6,343,708 beschrieben. Die Kiste ist oben offen und besitzt in ihren gegenüberliegenden kurzen Seitenwänden jeweils eine als Griff fungierende Öffnung. Sie ist somit beidhändig zu halten. Die Kiste enthält eine Vielzahl von verschiedenen in der Größe aufeinander abgestimmten Schachteln. Jede Schachtel besteht aus einem Sonden und vier vollflächigen Seitenwänden. Um eine Schachtel aus der Kiste zu nehmen, muss die Seitenwand der Schachtel gegriffen werden, indem sie zwischen die Finger einer Hand geklemmt wird.

In der DE 297 10 205 ist eine Schachtel mit einer in einer Symmetrieebene der Schachtel verlaufenden Innenwand beschrieben, in der sich eine als Griff fungierende Öffnung befindet.

Zum Aufbewahren und Transport von Utensilien werden häufig Koffer benutzt, in denen Schachteln, die die Utensilien aufnehmen, untergebracht sind. Bei den Utensilien kann es sich z. B. um Dinge handeln, die für ein moderiertes Seminar benötigt werden. Hierbei handelt es sich z. B. um Moderationskarten und Stifte, die den Teilnehmern des Seminars zur Verfügung gestellt werden müssen.

Die Erfindung beruht auf der Aufgabe, das Aufbewahrungssystem so weiter zu entwickeln, dass die Utensilien platzsparend und leicht transportiert und während eines Seminars den Teilnehmern geordnet zur Verfügung gestellt werden können.

Zur Lösung des Problemes schlägt die Erfindung vor,
dass die Aufnahme ein Koffer ist,
dass am oberen Rand der Innenwand der Schachteln ein Griff über dem Mittelpunkt des Bodens vorhanden ist,
dass der Griff aus einer Schlaufe besteht
und dass die Schlaufe aus einem Band, vorzugsweise einem Lederband, besteht, dessen Enden mit einem einzigen Stift an der Querwand befestigt sind.

Auf diese weise kann der Innenraum des Koffers vollständig mit Schachteln gefüllt werden, da ihre Größe dem im Koffer vorgesehenen Raster angepasst ist. Die einzelnen Schachteln können dem Koffer entnommen werden und mit den darin befindlichen Utensilien dem Seminarteilnehmer zur Verfügung gestellt werden.

Das Aufbewahrungssystem sieht vor, dass die Rasterflächen rechteckig sind und dass kleine Schachteln mit einer einer Rasterfläche entsprechenden Bodenfläche und große Schachteln mit einer rechteckigen Bodenfläche vorhanden sind, die zwei zusammengesetzten Rasterflächen entspricht. Mit anderen Worten: Zwei nebeneinander gesetzte kleine Schachteln ergeben die Abmessungen einer großen Schachtel. Dabei dienen die kleinen Schachteln der Aufnahme von Stiften und dergleichen und werden daher auch als Stiftboxen bezeichnet, während die großen Schachteln mit einer rechteckigen Bodenfläche zur Aufnahme von Moderationskarten gedacht sind und daher auch als Kartenboxen bezeichnet werden.

Die Schachteln müssen einfach und robust sein und außerdem dem Koffer leicht entnommen werden können. Die Erfindung sieht daher außerdem vor, dass der Boden und die Seitenwände der Schachtel geschlossen ausgeführt sind und die Oberseite offen ist, dass die Schachtel wenigstens eine Innenwand hat, die in einer senkrecht zum Boden der Schachtel ausgerichteten Symmetrieebene verläuft, und dass am oberen Rand der Innenwand ein Griff über dem Mittelpunkt des Bodens vorhanden ist.

Durch die Innenwände lassen sich die einzelnen Schachteln nochmals unterteilen, so dass die Utensilien geordnet abgelegt werden können. Da der Griff sich über dem Mittelpunkt der Schachtel befindet, kann diese ohne zu kippen dem Koffer leicht entnommen werden.

Im einfachsten Fall besteht der Griff aus einer Schlaufe, wobei die Schlaufe aus einem schmalen Band, vorzugsweise einem Lederband, besteht, dessen Enden mit einem einzigen Stift an der Querwand befestigt sind. Bei dem Stift kann es sich zum Beispiel um eine Niete handeln. Diese bildet eine Drehachse, so dass die Schlaufe gegebenenfalls zur Seite geklappt werden kann.

Um die Utensilien leicht greifen zu können, weist wenigstens eine Seitenwand der Schachtel in ihrem oberen Rand einen Ausschnitt auf.

Einige Schachteln können auch geschlossen ausgeführt sein, wobei die Schachteln einen Klappdeckel aufweisen, der an seiner Längsseite eine Lasche besitzt, die im geschlossenen Zustand des Deckels an einer Seitenwand anliegt.

Zum Halten der Lasche an der Seitenwand ist an der Schachtel ein Gummiband befestigt, das über die Lasche gespannt werden kann.

Vorzugsweise werden die Schachteln aus Pappe hergestellt. Bis auf die Innenwand ist eine einzige flächige Vorlage mit Schwächungslinien vorgesehen, an denen die Vorlage zu einer Schachtel gefaltet wird, wobei diese dann die Kanten der Schachtel markieren. Zum Verbinden der aufgestellten Seitenwände weisen diese Falze auf, die mit einer benachbarten Seitenwand zur Deckung gebracht und mit dieser vernietet werden.

Im Folgenden soll anhand eines Ausführungsbeispiels die Erfindung näher erläutert werden. Dazu zeigen:
- Fig. 1: eine schematische Darstellung eines Koffers mit darin sich befindenden Schachteln,
- Fig. 2: eine offene kleine Schachtel (Stiftbox) mit einem annähernd quadratischen Boden,
- Fig. 3: eine offene große Schachtel (Kartenbox) mit einem rechteckigen Boden und
- Fig. 4: eine geschlossene Schachtel (Utensilienbox) mit einem Deckel.

Die Fig. 1 zeigt einen geöffneten Koffer 1 in der Größe eines Aktenkoffers. In dem Koffer befinden sich mehrere Schachteln (Stiftboxen 2, Kartenboxen 3, Utensilienboxen 4) unterschiedlicher Größe, die hier durch schraffierte Flächen angedeutet sind. Wie leicht zu erkennen ist, passen sich die Schachteln 2, 3, 4 einem strichpunktiert dargestellten Raster 5 mit rechteckigen, annähernd quadratischen Rasterflächen an. Grundsätzlich kann eine Rasterfläche auch exakt quadratisch sein, wenn dies die Abmessung des Koffers erlaubt. Gedanklich können diese Rasterflächen noch weiter symmetrisch unterteilt werden, um zu noch kleineren Rasterflächen zu gelangen.

Fig. 2 zeigt eine kleine Schachtel 2 mit einer annähernd quadratischen Bodenfläche 6 und vier Seitenwänden 7, deren Höhe in etwa einer Kantenlänge der Bodenfläche 6 entspricht. Die Abmessung der Bodenfläche beträgt ca. 8,5 auf 11 cm. Die Bodenfläche der kleinen Schachtel 2 entspricht damit einer Rasterfläche. In der Mitte der Schachtel verläuft parallel zu einer Seitenwand eine Innenwand 8, die die gleiche Höhe hat wie die Seitenwände und die die Schachtel in zwei Fächer unterteilt. Am oberen Rand der Innenwand 8 ist eine Schlaufe 9 aus einem Lederband mit einer Niete befestigt.

Die Schachtel wird aus einer kreuzförmigen vorlage aus kaschierter Pappe hergestellt. Dazu werden die Arme des Kreuzes nach oben aufgefaltet und mittels Falze 11, die mit einer benachbarten Seitenwand überlappen, an dieser durch Nieten 12 befestigt.

Fig. 3 zeigt eine große Schachtel 3 mit einer rechteckigen, zwei Rasterflächen entsprechenden Bodenfläche, die doppelt so groß ist wie die der kleinen Schachtel 2. Eine große Schachtel 3 hat somit die äußeren Abmessungen von zwei kleinen, an ihren kurzen Seiten zusammengesetzten Schachteln 2. Eine große Schachtel 3 ist ansonsten so aufgebaut wie eine kleine Schachtel 2, so dass entsprechende Teile mit gleichen Bezugszeichen versehen sind. Da diese Schachtel 3 vor allem zur Aufnahme von Karten dient, befinden sich im Rand der längeren Seitenwand Ausschnitte 13 in Form eines flachen Kreisabschnittes.

Fig. 4 zeigt eine geschlossene Schachtel 4, die mit ihrer rückwärtigen längeren Seite 14 nach unten in den Koffer 1 gestellt wird. Im Sinne der Rasterteilung bildet diese Seitenfläche den Boden der Schachtel. Die Bodenfläche entspricht zwei halbierten Rasterflächen, die an ihren kurzen Seiten zusammengesetzt sind. Zwei derartige Schachteln nebeneinander gestellt haben daher die Größe der rechteckigen Schachteln 3. An der rückwärtigen längeren Seitenwand 14 ist ein Klappdeckel 15 klappbar befestigt, an dessen Vorderseite eine Lasche 16 in der Größe der längeren Seitenwand schwenkbar befestigt ist. Bei einer geschlossenen Schachtel 4 ist die Lasche - wie in der Fig. 4 dargestellt - über die vordere längere Seitenwand 17 geklappt. Dort wird sie von einem Gummiband 18 gehalten, das an den kürzeren Seitenwänden 19 befestigt ist. Damit dieses nicht von der Lasche 16 abrutscht, befindet sich in der Lasche 16 eine Rille 20, in der das Gummiband 18 liegt.

### Bezugszeichenliste

| | | |
|---|---|---|
| 1 | Koffer | 21 |
| 2 | Schachtel | 22 |
| 3 | Schachtel | 23 |
| 4 | Schachtel | 24 |
| 5 | Raster | 25 |
| | | |
| 6 | Bodenfläche | 26 |
| 7 | Seitenwände | 27 |
| 8 | Innenwand | 28 |
| 9 | Schlaufe | 29 |
| 10 | Niete | 30 |
| | | |
| 11 | Falz | 31 |
| 12 | Niete | 32 |
| 13 | Ausschnitte | 33 |
| 14 | Seite | 34 |
| 15 | Klappdeckel | 35 |
| | | |
| 16 | Lasche | 36 |
| 17 | Seitenwand | 37 |
| 18 | Gummiband | 38 |
| 19 | Seitenwand | 39 |
| 20 | Rille | 40 |

## Patentansprüche

1. Aufbewahrungssystem bestehend aus einer Aufnahme mit einem quaderförmigen, von einer Bodenfläche nach unten begrenzten Innenraum und einer Anzahl von Schachteln (2, 3, 4), wobei
die Bodenfläche der Aufnahme (1) gedanklich in ein Raster mit Rasterflä,chen aufgeteilt ist,
die βodenfläche (6) jeder Schachtel (2, 3, 4) entweder einer Rasterfläche oder einem Mehrfachen der Rasterfläche entspricht,
die Rasterflächen rechteckig sind und kleine Schachteln (2) mit einer einer Rasterfläche entsprechenden Bodenfläche und große Schachteln (3) mit einer Bodenfläche vorhanden sind, die zwei zusammengesetzten Rasterflächen entspricht,
der Boden (6) und die Seitenwände (7) der Schachtel (2, 3) geschlossen ausgeführt sind und die Oberseite offen ist und die Schachteln wenigstens eine Innenwand (8) haben, die in einer senkrecht zum Boden der Schachtel ausgerichteten Symmetrieebene verläuft,
**dadurch gekennzeichnet,**
**dass** die Aufnahme ein Koffer (1) ist,
**dass** am oberen Rand der Innenwand (8) der Schachteln ein Griff über dem Mittelpunkt des Bodens vorhanden ist,
**dass** der Griff aus einer Schlaufe (9) besteht
und **dass** die Schlaufe (9) aus einem Band, vorzugsweise einem Lederband, besteht, dessen Enden mit einem einzigen Stift an der Querwand befestigt sind.

2. Aufbewahrungssystem nach Anspruch 1, **dadurch gekennzeichnet, dass** wenigstens eine Seitenwand (7) der Schachtel (3) in ihrem oberen Rand einen Ausschnitt (13) aufweist.

3. Aufbewahrungssystem nach einem der Ansprüche 1 bits 2, **dadurch gekennzeichnet, dass** wenigstens eine weitere Schachtel (4) vorhanden ist, die einen Klappdeckel (15) aufweist, der an seiner Längsseite eine Lasche (16) besitzt, die im geschlossenen Zustand des Klappdeckels (15) an einer Seitenwand (19) liegt.

4. Aufbewahrungssystem nach Anspruch 3, **dadurch gekennzeichnet, dass** an der weiteren Schachtel (4) ein Gummiband (18) befestigt ist, das zum Halten der Lasche (16) an der Seitenwand (19) dient.

5. Aufbewahrungssystem nach einem der Ansprüche 1 bis 4, **dadurch gekennzeichnet, dass** die Schachtel (2, 3, 4) aus Pappe besteht und bis auf die Querwand aus einer einzigen flächigen Vorlage mit Schwächungslinien hergestellt ist, die die Kanten der Schachtel markieren.

## Claims

1. A storage system consisting of a receptacle with a cuboidal interior which is downwardly bordered by a bottom surface, and a number of boxes (2, 3, 4), wherein
the bottom surface of the receptacle (1) is imaginarily divided into a grid with grid surfaces,
the bottom surface (6) of each box (2, 3, 4) corresponds either to one grid surface or a multiple of the grid surface,
the grid surfaces are rectangular, and there are small boxes (2) with a bottom surface corresponding to one grid surface and there are large boxes (3) with a bottom surface corresponding to two combined grid surfaces,
the bottom (6) and the side walls (7) of the boxes (2, 3) are closed and the upper side is open and the boxes have at least one inner wall (8) which extends in a symmetry plane aligned perpendicular to the bottom of the box,
**characterized in**
**that** the receptacle is a case (1),
**that** at the upper edge of the inner wall (8) of the boxes there is a handle above the centre point of the bottom,
**that** the handle consists of a loop (9)
and **that** the loop (9) consists of a strap, preferably a leather strap, the ends of which are fastensed with a single pin to the transverse wall.

2. The storage system according to claim 1, **characterized in that** at least one side wall (7) of the box (3) has a cut-out (13) in its upper edge.

3. The storage system according to any one of the claims 1 to 2, **characterized in that** there is at least one additional box (4) which has a hinged cover (15) which, on its longitudinal side, has a flap (16) which, in the closed state of the hinged cover (15), lies on a side wall (19).

4. The storage system according to claim 3, **characterized in that** a rubber band (18) is fastened on the additional box (4), the rubber band serving to retain the flap (16) on the side wall (19).

5. The storage system according to any one of the claims 1 to 4, **characterized in that** the box (2, 3, 4) consists of cardboard and, except for the transverse wall, is made from a single flat template with weakening lines which mark the edges of the box.

## Revendications

1. Système de conservation constitué d'un réceptacle avec un espace intérieur parallélépipédique, délimité en bas par une surface de fond, et d'une pluralité de boîtes (2, 3, 4), dans lequel
- la surface de fond du réceptacle (1) est théoriquement divisée en un quadrillage, avec des surfaces de quadrillage,
- la surface de fond (6) de chaque boîte (2, 3, 4) correspond soit une surface de quadrillage, soit à un multiple de la surface de quadrillage,
- les surfaces de quadrillage sont rectangulaires, et il est prévu des petites boîtes (2) avec une surface de fond correspondant à une surface de quadrillage, ainsi que des grandes boîtes (3) avec une surface de fond correspondant à deux surfaces de fond réunies,
- le fond (6) et les parois latérales (7) des boîtes (2, 3) sont conçus fermés, tandis que la face supérieure est ouverte, et les boîtes possèdent au moins une paroi intérieure (8), qui s'étend sur un plan de symétrie orienté verticalement à partir du fond de la boîte,
**caractérisé en ce que**
- le réceptacle est une valise (1),
- une poignée est prévue au-dessus du point central du fond, sur le bord supérieur de la paroi intérieure (8) des boîtes,
- la poignée est constituée d'une boucle (9),
- et la boucle (9) est constituée d'une bande, de préférence une bande de cuir, dont les extrémités sont fixées avec une seule tige à la paroi transversale.

2. Système de conservation selon la revendication 1, **caractérisé en ce qu'**au moins une paroi latérale (7) de la boîte (3) comporte une découpure (13) dans son bord supérieur.

3. Système de conservation selon l'une des revendications 1 à 2, **caractérisé en ce qu'**au moins une autre boîte (4) comporte un couvercle pivotant (15) possédant une languette (16) sur son côté longitudinal, qui repose sur une paroi latérale (19) à l'état fermé dru couvercle pivotant (15).

4. Système de conservation selon la revendication 3, **caractérisé en ce qu'**une bande de caoutchouc (18) servant au maintien de la languette (16) sur la paroi latérale (19) est fixée à l'autre boîte (4).

5. Système de conservation selon l'une des revendications 1 à 4, **caractérisé en ce que** la boîte (2, 3, 4) est constituée de carton et, mis à part la paroi transversale, est fabriquée à partir d'une seul modèle à plat, avec des lignes d'affaiblissement marquant les arêtes de la boîte.
